# EUROPÄISCHE PATENTSCHRIFT

(11) **EP 0 565 514 B1**
(45) Veröffentlichungstag und Bekanntmachung des Hinweises auf die Patenterteilung: **15.05.1996**
(21) Anmeldenummer: 93890064.4
(22) Anmeldetag: 31.03.1993
(51) Int. Cl.: E05B 19/10, E05B 19/26

(54) **Schlüssel, insbesondere Flachschlüssel**
Key, in particular flat key
Clé, en particulier clé plate

(30) Priorität: 09.04.1992 AT 748/92
(43) Veröffentlichungstag der Anmeldung: 13.10.1993
(73) Patentinhaber: Kallinger-Prskawetz-Jacobsen geb. Ulm, Christine, A-1160 Wien (AT)
(72) Erfinder: Kallinger-Prskawetz-Jacobsen geb. Ulm, Christine, A-1160 Wien (AT)
(74) Vertreter: Köhler-Pavlik, Johann, Dipl.-Ing.

(56) Entgegenhaltungen:
- EP-A- 0 114 326
- EP-A- 0 293 948
- CA-A- 1 107 529
- FR-A- 1 204 266
- US-A- 3 797 291

## Beschreibung

Die Erfindung betrifft einen Flachschlüssel nach dem Oberbegriff des Patentanspruches 1.

Flachschlüssel dieser Art sind durch die CA-A-1 107 529 bekanntgeworden. Bei diesem Flachschlüssel besteht der Kopf aus einem ausgesparten Boden mit einem die Aussparung desselben abschließenden Deckel, wobei der Schlüssel in der Aussparung festgehalten ist. Durch die zweiteilige Ausbildung des Kopfes ergibt sich eine verhältnismäßig umständliche Herstellungsweise sowie Montage des Schlüssels.

Aufgabe der Erfindung ist die Schaffung von Maßnahmen, durch welche dieser Nachteil beseitigt wird und außerdem die Möglichkeit geboten ist, den Schlüsselkopf aus Edelmetall und den Schlüsselschaft aus den üblichen Materialien herzustellen, da Schlüssel dieser Art häufig als Autoschlüssel verwendet werden, bei welchen der Benützer oft den Wunsch hat, den Schlüssel zu veredeln.

Diese Aufgabe wird bei einem Schlüssel der eingangs erwähnten Art durch die Maßnahme nach dem kennzeichnenden Teil des Patentanspruches 1 gelöst.

Dadurch besteht die Möglichkeit, zum Beispiel beim Kauf eines neuen Autos den Kopf nach Entfernen des Schaftes mit einem anderen Schaft zu verbinden oder für den Fall, daß der Schlüssel nicht mehr gebraucht wird, als Rohstoff für andere Zwecke zu verwenden, z.B. zur Herstellung von Schmuckstücken.

Weitere Vorteile der Erfindung ergeben sich aus den Merkmalen der Unteransprüche. Flachschlüssel mit lösbaren Schaften sind auch aus der US-A-3 797 291 sowie EP-A-0 293 948 bekannt. Einzelheiten der Erfindung werden anhand der Zeichnung näher erläutert, in welcher eine Ausführungsform des Schlüssels gewählt ist, bei der eine lösbare Verbindung zwischen Schaft und Kopf vorhanden ist. Es zeigen
Fig. 1 einen zusammengesetzten Flachschlüssel in Draufsicht,
Fig. 2 den Kopf in Draufsicht bei entfernter Fixiereinrichtung für den zusammengesetzten Schlüssel,
Fig. 3 eine Seitenansicht des Kopfes in Richtung des Pfeiles A nach Fig. 2,
Fig. 4 einen Teil der Fixiereinrichtung,
Fig. 5 einen weiteren Teil der Fixiereinrichtung und
Fig. 6 den Schaft in Draufsicht.

Der erfindungsgemäße Schlüssel besteht in der dargestellten Form aus einem flachen Schaft 1 und einem im wesentlichen flachen Kopf 2, welcher mit dem Schaft 1 lösbar verbunden ist. Zu diesem Zwecke sind Kopf und Schaft mit je zwei nebeneinanderliegenden korrespondierenden Löchern 3, 4 versehen, welche beim Einsetzen des Schaftes 1 in einen Schlitz 5 des Kopfes 2 fluchten. Der Schlitz 5 ist so hoch, daß in diesen der Schaft 1 und darüber eine Klemmplatte 6 streng eingeschoben werden können.

Zur Sicherung des eingeschobenen Schaftes 1 im Schlitz 5 gegen Herausziehen ist ein Plättchen 7 vorgesehen, welches mit zwei Stiften 8 versehen ist, die in die fluchtenden Löcher 3, 4 einsetzbar sind. Um ein ungewolltes Herausziehen des Plättchens 7 aus dem Kopf 2 zu verhindern, ist eine Klemmplatte 6 vorgesehen, welche für jeden der Stifte ein federndes Zinkenpaar aufweist, deren Zinken 9 federnd sind und einen Schnappverschluß bilden, indem sie innenseitig je eine Kerbe 10 aufweisen, welche in korrespondierende Kerben 11, Umlaufnuten od. dgl. der Stifte 8, nach dem Einsetzen in der Klemmplatte 6 in den Schlitz 5, einrasten. Die Kerben 10 liegen in einer Linie. Die Kerben 11, Umlaufnuten od.dgl. befinden sich vorzugsweise an der Wurzel der Stifte 8 und haben eine Höhe, welche etwa der Dicke der mit den Löchern 3 versehenen Schlitzwand zuzüglich der Dicke der Klemmplatte 6 entspricht. Zum Einsetzen des Werkzeuges ist die Klemmplatte 6 an einem aus dem Schlitz 5 geringfügig herausragenden Ende mit einem Loch 13 versehen. Dadurch ist es möglich, die Dicke der Klemmplatte 6 so zu wählen, daß die Klemmplatte 6 mit dem Schaft 1 im Schlitz 5 so festsitzt, daß ein Herausfallen der Klemmplatte 6 oder ein leichtes Herausziehen derselben verhindert wird.

Das Lösen des Schaftes 1 vom Kopf 2 erfolgt mit einem entsprechenden Werkzeug, mit dem die Klemmplatte 6 gegen die Federkraft der Zinken 9 mit den Stiften 8 aus dem Schlitz 5, herausgezogen wird. zu diesem Zwecke ist am Ende der Klemmplatte 6 ein Loch 13 vorgesehen, welches im zusammengebauten Zustand des Schlüssels, wie Fig. 1 zeigt, aus dem Kopf 2 herausragt und zum Einsetzen des Werkzeuges dient.

Die erfindungsgemäße Konstruktion des Schlüssels dient modischen und Eitelkeitszwecken, bietet aber auch die Möglichkeit, beim Umsteigen auf ein anderes Fahrzeug, den wertvollen Kopf 2 auf einen anderen Schaft 1 aufzustecken. Das Plättchen 7 kann auf der Oberseite mit dem Fahrzeugzeichen versehen sein. Weiteres bietet die erfindungsgemäße Konstruktion die Möglichkeit, den Kopf 2, der aus Gold, Silber oder Platin hergestellt werden kann, für andere Zwecke zu verwenden, beispielsweise zu einem Schmuckstück zu verarbeiten.

Selbstverständlich können im Rahmen der beanspruchten Erfindung verschiedene konstruktive Änderungen vorgenommen werden. So kann der lösbare Verschluß zwischen Schaft 1 und Kopf 2 anders als beschrieben gelöst werden.

So kann die Anzahl der Löcher 3, 4, die Klemmplatte 6 und auch das Verschlußplättchen 7 in anderer Form ausgeführt sein. Die Form des Kopfes 2 ist ebenfalls dem Designer überlassen. in allen Fällen besitzt er vorzugsweise eine Öffnung 12 zum Auffädeln des Schlüssels auf einen Schlüsselring.

## Patentansprüche

1. Flachschlüssel, bestehend aus einem flachen Kopf und einem in diesen einsetzbaren und darin lösbar fixierbaren Schaft, dadurch gekennzeichnet, daß der Kopf (2) einstückig, vorzugsweise aus Edelmetall, z.B. Gold, ausgebildet ist und der Schaft (1) in einen von der Schmalseite des Kopfes (2) ausgehenden Schlitz (5) einführbar ist, wobei der Schaft (1) und der Kopf (2) korrespondierende Löcher (3, 4) besitzen, durch welche Stifte (8) eines auf den Kopf (2) aufsetzbaren Plättchens (7) zur lösbaren Verbindung des Schaftes (1) mit dem Kopf (2) einführbar sind.

2. Schlüssel nach Anspruch 1, dadurch gekennzeichnet, daß zur Sicherung des Plättchens (7) gegen ungewolltes Rausziehen aus den Löchern (3, 4) eine Klemmplatte (6) vorgesehen ist, welche mit der Anzahl der Stifte (8) entsprechender Anzahl von Zinkenpaaren versehen ist, deren Zinken (9) nach dem Einschieben der Klemmplatte (6) über dem Schaft (1) in den Schlitz (5) die Stifte (8) umgreifen und mit einer Rast versehen sind, welche in eine Gegenrast der Stifte (8) einschnappt.

3. Schlüssel nach Anspruch 2, dadurch gekennzeichnet, daß die Zinken (9) Kerben (10) aufweisen, von welchen der sie umschließende Rand der Wand der Zinken (9) in Gegenkerben (11), Nuten, od.dgl. der Stifte (8) einrastet.

4. Schlüssel nach Anspruch 2, dadurch gekennzeichnet, daß die Klemmplatte (6) an einem aus dem Kopf (2) herausragenden Ende ein Loch (13) od.dgl. zum Einsetzen eines Werkzeuges zum Herausziehen der Klemmplatte (6) aus dem Schlitz (5) vorgesehen ist.

## Claims

1. Flat key comprising a flat head and a shank insertable therein and detachably fixable therein, characterized in that the head (2) is constructed in one piece, preferably from precious metal, e.g. gold, and the shank (1) can be inserted in a slot (5) emanating from the narrow side of the head (2), the shank (1) and the head (2) having corresponding holes (3, 4), through which can be introduced the pins (8) of a lamella (7) engageable on the head (2) for the detachable connection of the shank (1) to the head (2).

2. Key according to claim 1, characterized in that for securing the lamella (7) against undesired drawing out from the holes (3, 4) a clamping plate (6) is provided, which has a number of prong pairs corresponding to the number of pins (8) and the prongs (9) engage round the pins (8) after inserting the clamping plate over the shank (1) in the slot (5) and are provided with a detent, which snaps in a counterdetent of the pins (8).

3. Key according to claim 2, characterized in that the prongs (9) have notches (10), whereof the edge of the wall of the prongs (9) surrounding them lock in counternotches (11), grooves, etc. of the pins (8).

4. Key according to claim 2, characterized in that the clamping plate (6) is provided on an end projecting out of the head (2) with a hole (13) or the like for inserting a tool for drawing the clamping plate (6) out of the slot (5).

## Revendications

1. Clé plate, se composant d'une tête plate et d'une tige insérable dans cette dernière et fixée de manière amovible, caractérisée en ce que la tête (2) est réalisée d'une seule pièce, de préférence en métal précieux, par exemple en or et en ce que la tige (1) peut être insérée dans une fente (5) partant de la face étroite de la tête (2), la tige (1) et la tête (2) comportant des trous correspondant (3, 4) à travers lesquels peuvent être insérées des goupilles (8) d'une pastille (7) mise en place sur la tête (2) pour réaliser la jonction amovible entre la tige (1) et la tête (2).

2. Clé selon la revendication 1, caractérisée en ce que pour éviter que la pastille (7) ne sorte involontairement des trous (3, 4), il est prévu une plaque de serrage (6) munie d'un nombre de paires de dents correspondant au nombre de goupilles (8) dont les dents (9) entourent, après l'insertion de la plaque de serrage (6) au-dessus de la tige (1) dans la fente (5), les goupilles (8) et sont munies d'un cran d'arrêt qui s'encliquète dans un cran d'arrêt opposé des goupilles (8).

3. Clé selon la revendication 2, caractérisée en ce que les dents (9) présentent des encoches (10) depuis lesquelles le bord, les entourant, de la paroi des dents (9) s'encliquète dans des contre-encoches (11), rainures ou similaires des goupilles (8).

4. Clé selon la revendication 2, caractérisée en ce que la plaque de serrage (6) est munie, sur une extrémité dépassant de la tête (2), d'un trou (13) ou similaire pour l'introduction d'un outil en vue de l'extraction de la plaque de serrage (6) hors de la fente (5).
